# EUROPÄISCHE PATENTANMELDUNG

(11) **EP 1 906 363 A1**
(43) Veröffentlichungstag der Anmeldung: **02.04.2008**
(21) Anmeldenummer: 06020634.9
(22) Anmeldetag: 29.09.2006
(51) Int. Cl.: G07C 9/00

(54) **Zugangskontrollsystem**

(71) Anmelder: Delphi Technologies, Inc., Troy, Michigan 48007 (US)
(72) Erfinder: Suck, Jochen, 51674 Wiehl (DE); Lambrecht, Karl-Friedrich, 58566 Kierspe (DE)
(74) Vertreter: Manitz, Finsterwald & Partner GbR

(57) **Zusammenfassung**

Ein Zugangskontrollsystem insbesondere für Fahrzeuge umfasst eine zugangsseitige elektronische Steuereinrichtung, eine benutzerseitige Identifikationseinrichtung und Mittel für eine drahtlose bidirektionale Kommunikation zwischen der zugangsseitigen Steuereinrichtung und der benutzerseitigen Identifikationseinrichtung. Dabei werden in einer ersten Betriebsart zum Aufwecken der Identifikationseinrichtung wenigstens ein von der Steuereinrichtung erzeugtes Wecksignal an die Identifikationseinrichtung gesandt und in einer zweiten Betriebsart bei aufgeweckter Identifikationseinrichtung Informationen zwischen der Steuereinrichtung und der Identifikationseinrichtung ausgetauscht. In der ersten Betriebsart wird das von der Steuereinrichtung erzeugte Wecksignal über wenigstens eine UHF-Frequenz an die Identifikationseinrichtung gesandt.

## Beschreibung

Die Erfindung betrifft ein Zugangskontrollsystem insbesondere für Fahrzeuge, mit einer zugangsseitigen elektronischen Steuereinrichtung, einer benutzerseitigen Identifikationseinrichtung und Mitteln für eine drahtlose bidirektionale Kommunikation zwischen der zugangsseitigen Steuereinrichtung und der benutzerseitigen Identifikationseinrichtung, wobei in einer ersten Betriebsart zum Aufwecken der Identifikationseinrichtung wenigstens ein von der Steuereinrichtung erzeugtes Wecksignal an die Identifikationseinrichtung gesandt und in einer zweiten Betriebsart bei aufgeweckter Identifikationseinrichtung Informationen zwischen der Steuereinrichtung und der Identifikationseinrichtung ausgetauscht werden.

Ein solches Zugangskontrollsystem kommt beispielsweise dort zum Einsatz, wo es um die Überprüfung geht, ob eine jeweilige Person als Inhaber einer jeweiligen Identifikationseinrichtung autorisiert ist, die betreffende Zugangskontrolleinrichtung zu passieren. Dies kann sowohl für ortsfeste Zugangskontrolleinrichtungen, zu denen nur ein ausgewählter Personenkreis Zutritt hat, als auch für mobile Zugangskontrolleinrichtungen, insbesondere bei Fahrzeugen, wie z.B. Kraftfahrzeugen, Schiffen oder Fahrrädern gelten. Mit den betreffenden Zugangskontrolleinrichtungen soll hier insbesondere einem Diebstahl des betreffenden Fahrzeugs entgegengewirkt werden.

Das jeweilige Zugangskontrollsystem kann insbesondere als so genanntes schlüsselloses Zugangssystem und/oder schlüsselloses Startsystem für Fahrzeuge vorgesehen sein. Es umfasst in diesem Fall ein dem Fahrzeug zugeordnetes elektronisches Steuergerät, welches in der Regel dauerhaft mit Energie versorgt ist, und die mobilen Identifikationseinrichtungen, die einen jeweiligen autorisierten Benutzer identifizieren sollen. Dabei kann eine jeweilige Identifikationseinrichtung selbst Teil eines Fahrzeugschlüssels sein, der mit der Steuereinrichtung im Bereich der Schließ- und/oder Startanlage des Fahrzeugs in vorzugsweise bidirektionalem Datenaustausch steht. Die jeweiligen Identifikationseinrichtungen können insbesondere auch in Chipkarten oder dergleichen integriert und beispielsweise als Transponder ausgeführt sein. Transponder weisen keine eigene Energieversorgung auf, sie werden vielmehr bei einer Annäherung der Identifikationseinrichtung an die Steuereinrichtung drahtlos mit Energie versorgt und im Weiteren automatisch zur Übertragung der Authentisierungsantwortsignale angesprochen.

Typisch für schlüssellose Fahrzeug-Zugangskontrollsysteme ist die Verwendung einer Zweiwege-Funk-Kommunikation zwischen dem Fahrzeug und der Identifikationseinrichtung. Bei den bisher üblichen Systemen ist zum Aufwecken der Identifikationseinrichtung und zur Identifikation der Position dieser Identifikationseinrichtung (innen oder außen) eine NF-Kommunikation (z.B. 20 kHz, 125 kHz, 13,56 MHz) vorgesehen. Für die Kommunikation und den Datenaustausch zwischen dem Fahrzeug und der elektronischen Identifikationseinrichtung wird die Verwendung eines UHF-Systems (z.B. 315 MHz, 433 MHz, 868 MHz, 2,45 GHz) vorgeschlagen, um den Vorteil einer höheren Datenrate im Vergleich zu einer NF-Datenkommunikation zu nutzen und Kommunikationszeit einzusparen und damit die Lebensdauer der Batterie zu erhöhen.

Zur Herstellung der Verbindung zwischen dem Fahrzeug und der Identifikationseinrichtung werden bei den bisher üblichen Systemen Ferritkern-Antennen in Türgriffen oder innerhalb einer Tür eingesetzt. Dabei muss jede Antenne auf die elektronische Zentraleinheit abgestimmt und mit dieser verbunden werden, was äußerst aufwendig und teuer ist, da für ein in vollem Umfang geschütztes schlüsselloses System bis zu 10 Ferrit-Antennen erforderlich wären.

Der Erfindung liegt die Aufgabe zugrunde, ein verbessertes Zugangskontrollsystem der eingangs genannten Art zu schaffen, bei dem die zuvor erwähnten Probleme beseitigt sind. Dabei sollen insbesondere der Aufbau vereinfacht und entsprechend die Kosten gesenkt werden.

Diese Aufgabe wird erfindungsgemäß dadurch gelöst, dass in der ersten Betriebsart das von der Steuereinrichtung erzeugte Wecksignal über wenigstens eine UHF-Frequenz an die Identifikationseinrichtung gesandt wird.

Aufgrund dieser Ausbildung ergibt sich ein im Aufbau wesentlich einfacheres und entsprechend kostengünstigeres Zugangskontrollsystem. Angesichts der für die erste Betriebsart zum Aufwecken der Identifikationseinrichtung vorgesehenen UHF (Ultra High Frequency) kann auf die bisher erforderlichen NF-Antennen verzichtet werden. Angesichts der Fernfeldsituation in diesem UHF-Modus ist der Aufweck-Kanal der Identifikationseinrichtung unabhängig von der Orientierung oder Position dieser Identifikationseinrichtung. Demgegenüber ist bei einem herkömmlichen reinen NF-Aufwecksystem ein voller dreidimensionaler Aufweck-Empfangsschaltkreis erforderlich, bedingt durch das Nahfeldverhalten bei geringer Frequenz.

Bevorzugt wird ein mit dem Wecksignal modulierter NF-Träger mit der UHF-Frequenz gemischt und das erhaltene Mischsignal an die Identifikationseinrichtung gesandt.

Dabei kann als NF-Träger vorteilhafterweise ein ASK-modulierter Träger, ein PSK-modulierter Träger oder ein FSK-modulierter Träger vorgesehen sein (ASK = Amplitude Shift Keying; PSK = Phase Shift Keying; FSK = Frequency Shift Keying).

Zweckmäßigerweise umfasst die Identifikationseinrichtung Filtermittel und Demodulationsmittel zur Filterung und Demodulation des empfangenen Mischsignals sowie einen NF-Weckempfangsteil, dem die durch die Filterung und Demodulation des Mischsignals erhaltene NF-Träger-Information zugeführt ist (NF = Niederfrequenz). Bei den Filtermitteln und Demodulationsmitteln handelt es sich bevorzugt um passive, d.h. nicht batteriebetriebene Komponenten.

Die Demodulationsmittel können beispielsweise wenigstens einen elektrischen NF-Resonanzkreis umfassen. Dabei kann ein solcher elektrischer NF-Resonanzkreis beispielsweise eine Induktivität und einen dazu parallelen Kondensator umfassen.

Bei einer bevorzugten praktischen Ausführungsform des erfindungsgemäßen Zugangskontrollsystems erfolgt in der zweiten Betriebsart der Informationsaustausch zwischen der Steuereinrichtung und der Identifikationseinrichtung zumindest teilweise über wenigstens eine UHF-Frequenz. Dabei kann insbesondere auch der gesamte Informationsaustausch zwischen der Steuereinrichtung und der Identifikationseinrichtung über wenigstens eine UHF-Frequenz erfolgen.

Alternativ dazu kann in der zweiten Betriebsart der Informationsaustausch zwischen der Steuereinrichtung und der Identifikationseinrichtung zumindest teilweise auch über wenigstens eine NF-Frequenz erfolgen. Zumindest in diesem Fall kann die Identifikationseinrichtung also auch eine sowohl hochfrequente als auch niederfrequente Antennenempfangseinrichtung umfassen. Grundsätzlich ist es auch denkbar, dass in dieser zweiten Betriebsart der gesamte Informationsaustausch zwischen der Steuereinrichtung und der Identifikationseinrichtung über wenigstens eine NF-Frequenz erfolgt.

Die bisher erforderlichen NF-Antennen am Fahrzeug können also entfallen, wenn lediglich eine UHF-Verbindung verwendet wird. Das demodulierte Signal der UHF-Verbindung bewirkt das Aufwecken der benutzerseitigen Identifikationseinrichtung. Bei aufgeweckter Identifikationseinrichtung kann der Datenaustausch im UHF-Bereich erfolgen, womit eine höhere Datenrate erreichbar ist. Der Datenaustausch kann aber auch auf die gleiche Weise wie das Aufwecken der Identifikationseinrichtung erfolgen.

Ein beispielsweise ASK-, PSK- oder FSK-modulierter NF-Träger ist mit einer UHF-Frequenz zu mischen, um ein Verbindungsaufbausignal ausgehend vom Fahrzeug bzw. einer diesem zugeordneten elektronischen Steuereinrichtung oder Basisstation zu der Identifikationseinrichtung senden zu können. Nach dem Empfang des durch das Mischsignal gebildeten Verbindungsaufbausignals kann auf der Seite der Identifikationseinrichtung die HF-Information (HF = Hochfrequenz) so gefiltert und demoduliert werden, dass am NF-Abschnitt der Schaltung der Identifikationseinrichtung nur die NF-Trägerinformation anliegt. Die Identifikationseinrichtung kann mit einem NF-Resonanzkreis beispielsweise aus einer Induktivität und einem dazu parallelen Kondensator versehen sein, der am Eingang eines NF-Empfangsteils der Identifikationseinrichtung angeordnet ist, so dass beispielsweise eine zumindest eine integrierte Schaltung umfassende Logik der Identifikationseinrichtung aus dem von der Steuereinrichtung kommenden modulierten NF-Träger ein Wecksignal erzeugen und dafür sorgen kann, dass die Identifikationseinrichtung in den Wachzustand überführt wird. Danach kann der Datenaustausch zwischen der beispielsweise einem Fahrzeug zugeordneten Steuereinrichtung und der benutzerseitigen Identifikationseinrichtung beispielsweise über wenigstens eine UHF-Frequenz erfolgen, um die Kommunikationszeit durch eine Erhöhung der Datenrate zu verkürzen. Der betreffende Datenaustausch kann jedoch auch im NF-Bereich erfolgen, wie dies an sich bekannt ist.

Nachdem das Aufwecken der Identifikationseinrichtung während einer UHF-Verbindung erfolgt, ist der Aufweckkanal des NF-Empfängers der Identifikationseinrichtung unabhängig von der Orientierung oder Position der Identifikationseinrichtung, und zwar aufgrund der Fernfeldsituation in dieser Betriebsart. Diese Technik unterscheidet sich grundlegend von der eines reinen NF-Aufwecksystems, bei dem infolge des Nahfeldverhaltens bei niedriger Frequenz bzw. entsprechend großer Wellenlänge ein dreidimensionaler Aufweck-Empfangskreis erforderlich ist.

Die Erfindung wird im Folgenden anhand von Ausführungsbeispielen unter Bezugnahme auf die Zeichnung näher erläutert; in dieser zeigen:
- Fig. 1: eine vereinfachte schematische Darstellung einer beispielhaften Ausführungsform eines Zugangskontrollsystems in einer dem Aufwecken der Identifikationseinrichtung dienenden ersten Betriebsart und
- Fig. 2: das Zugangskontrollsystem gemäß Fig. 1 in einer zweiten Betriebsart für einen Informationsaustausch bei aufgeweckter Identifikationseinrichtung.

Fig. 1 zeigt in vereinfachter schematischer Darstellung eine beispielhafte Ausführungsform eines Zugangskontrollsystems 10 in einer dem Aufwecken einer Identifikationseinrichtung 12 dienenden ersten Betriebsart, während in der Fig. 2 dieses Zugangskontrollsystem 10 in einer zweiten Betriebsart gezeigt ist, in der bei aufgeweckter Identifikationseinrichtung 12 Informationen ausgetauscht werden.

Das insbesondere für Fahrzeuge vorgesehen Zugangskontrollsystem 10 umfasst eine zugangsseitige elektronische Steuereinrichtung 14, die benutzerseitige Identifikationseinrichtung 12 sowie Antennen 16, 18 umfassende Mittel für eine drahtlose bidirektionale Kommunikation zwischen der zugangsseitigen Steuereinrichtung 14 und der benutzerseitigen Identifikationseinrichtung 12.

In der in der Fig. 1 gezeigten ersten Betriebsart wird zum Aufwecken der Identifikationseinrichtung 12 wenigstens ein von der Steuereinrichtung 14 erzeugtes Wecksignal über eine der Steuereinrichtung 14 bzw. dem Fahrzeug zugeordnete Antenne 16 an die Identifikationseinrichtung 12 gesandt, die dieses Wecksignal über eine ihr zugeordnete Antenne 18 empfängt. In der in Fig. 2 gezeigten zweiten Betriebsart werden bei aufgeweckter Identifikationseinrichtung 12 Informationen zwischen der Steuereinrichtung 14 und der Identifikationseinrichtung 12 ausgetauscht.

Dabei wird in der ersten Betriebsart (vgl. Fig. 1) das von der Steuereinrichtung 14 erzeugte Wecksignal über wenigstens eine UHF-Frequenz F2 an die Identifikationseinrichtung 12 gesandt.

Im vorliegenden Fall wird ein mit dem Wecksignal modulierter NF-Träger F 1 mittels einer Mischstufe 20 mit der UHF-Frequenz F2 gemischt und das erhaltene Mischsignal F12 an die Identifikationseinrichtung 12 gesandt.

Als NF-Träger F1 kann beispielsweise ein ASK-modulierter Träger, ein PSK-modulierter Träger oder ein FSK-modulierter Träger vorgesehen sein.

Die Identifikationseinrichtung 12 umfasst Filtermittel 22 und Demodulationsmittel 24 zur Filterung und Demodulation des empfangenen Mischsignals F12. Zudem umfasst sie ein NF-Weckempfangsteil 26, dem die durch die Filterung und Demodulation des Mischsignals F12 erhaltene NF-Träger-Information zugeführt wird.

Die Demodulationsmittel 24 umfassen einen elektrischen NF-Resonanzkreis 28, der im vorliegenden Fall eine Induktivität L1 und einen dazu parallelen Kondensator C1 enthält.

Zwischen den Filtermitteln 22 und dem NF-Resonanzkreis 28 kann beispielsweise eine passive Demodulationseinrichtung wie z.B. eine Demodulationsdiode, vorzugsweise eine Schottky-Diode 30 vorgesehen sein.

In der zweiten Betriebsart (vgl. Fig. 2) kann der Informationsaustausch zwischen der Steuereinrichtung 14 und der Identifikationseinrichtung 12 beispielsweise über wenigstens eine UHF-Frequenz F2 erfolgen. Dabei ist insbesondere ein bidirektionaler Datenaustausch möglich.

Wie anhand der Fig. 2 zu erkennen ist, kann die Identifikationseinrichtung 12 dazu Filtermittel 22, ein UHF-Empfangsteil 32, einen Mikrocontroller 34 sowie ein UHF-Sendeteil 36 umfassen.

Der zugangs- bzw. fahrzeugseitigen Steuereinrichtung 14 sind Sende- und Empfangsantennen 16 zugeordnet, wobei grundsätzlich jedoch auch eine integrierte Sende/Empfangs-Antenne denkbar ist. Auch der Identifikationseinrichtung 12 sind Empfangs- und Sende-Antennen 18 zugeordnet, wobei auch hier grundsätzlich wieder eine integrierte Sende/Empfangs-Antenne vorgesehen sein kann.

### Bezugszeichenliste

- 10: Zugangskontrollsystem
- 12: Identifikationseinrichtung
- 14: elektrische Steuereinrichtung
- 16: Antenne
- 18: Antenne
- 20: Mischstufe
- 22: Filtermittel
- 24: Demodulationsmittel
- 26: NF-Empfangsteil
- 28: NF-Resonanzkreis
- 30: passive Demodulationseinrichtung, Schottky-Ddiode
- 32: UHF-Empfangsteil
- 34: Mikrocontroller
- 36: UHF-Sendeteil

- C1: Kondensator
- F1: modulierter NF-Träger
- F2: UHF-Frequenz
- F12: Mischsignal
- L1: Induktivität

## Patentansprüche

1. Zugangskontrollsystem (10) insbesondere für Fahrzeuge, mit einer zugangsseitigen elektronischen Steuereinrichtung (14), einer benutzerseitigen Identifikationseinrichtung (12) und Mitteln (16, 18) für eine drahtlose bidirektionale Kommunikation zwischen der zugangsseitigen Steuereinrichtung (14) und der benutzerseitigen Identifikationseinrichtung (12), wobei in einer ersten Betriebsart zum Aufwecken der Identifikationseinrichtung (12) wenigstens ein von der Steuereinrichtung (14) erzeugtes Wecksignal an die Identifikationseinrichtung (12) gesandt und in einer zweiten Betriebsart bei aufgeweckter Identifikationseinrichtung (12) Informationen zwischen der Steuereinrichtung (14) und der Identifikationseinrichtung (12) ausgetauscht werden,
**dadurch gekennzeichnet,**
**dass** in der ersten Betriebsart das von der Steuereinrichtung (14) erzeugte Wecksignal über wenigstens eine UHF-Frequenz (F2) an die Identifikationseinrichtung gesandt wird.

2. Zugangskontrollsystem nach Anspruch 1,
**dadurch gekennzeichnet,**
**dass** ein mit dem Wecksignal modulierter NF-Träger (F1) mit der UHF-Frequenz (F2) gemischt und das erhaltene Mischsignal (F12) an die Identifikationseinrichtung (12) gesandt wird.

3. Zugangskontrollsystem nach Anspruch 2,
**dadurch gekennzeichnet,**
**dass** als NF-Träger (F1) ein ASK-modulierter Träger vorgesehen ist.

4. Zugangskontrollsystem nach Anspruch 2,
**dadurch gekennzeichnet,**
**dass** als NF-Träger (F1) ein PSK-modulierter Träger vorgesehen ist.

5. Zugangskontrollsystem nach Anspruch 2,
**dadurch gekennzeichnet,**
**dass** als NF-Träger (F1) ein FSK-modulierter Träger vorgesehen ist.

6. Zugangskontrollsystem nach einem der vorhergehenden Ansprüche,
**dadurch gekennzeichnet,**
**dass** die Identifikationseinrichtung (12) Filtermittel (22) und Demodulationsmittel (24) zur Filterung und Demodulation des empfangenen Mischsignals (F12) sowie ein NF-Weckempfangsteil (26) umfasst, dem die durch die Filterung und Demodulation des Mischsignals (F12) erhaltene NF-Träger-Information zugeführt ist.

7. Zugangskontrollsystem nach Anspruch 6,
**dadurch gekennzeichnet,**
**dass** die Demodulationsmittel wenigstens einen elektrischen NF-Resonanzkreis (28) umfassen.

8. Zugangskontrollsystem nach Anspruch 7,
**dadurch gekennzeichnet,**
**dass** der elektrische NF-Resonanzkreis (28) eine Induktivität (L1) und einen dazu parallelen Kondensator (C1) umfasst.

9. Zugangskontrollsystem nach einem der vorhergehenden Ansprüche,
**dadurch gekennzeichnet,**
**dass** in der zweiten Betriebsart der Informationsaustausch zwischen der Steuereinrichtung (14) und der Identifikationseinrichtung (12) zumindest teilweise über wenigstens eine UHF-Frequenz (F2) erfolgt.

10. Zugangskontrollsystem nach Anspruch 9,
**dadurch gekennzeichnet,**
**dass** in der zweiten Betriebsart der gesamte Informationsaustausch zwischen der Steuereinrichtung (14) und der Identifikationseinrichtung (12) über wenigstens eine UHF-Frequenz (F2) erfolgt.

11. Zugangskontrollsystem nach einem der Ansprüche 1 bis 8,
**dadurch gekennzeichnet,**
**dass** in der zweiten Betriebsart der Informationsaustausch zwischen der Steuereinrichtung (14) und der Identifikationseinrichtung (12) zumindest teilweise über wenigstens eine NF-Frequenz erfolgt.

12. Zugangskontrollsystem nach Anspruch 11,
**dadurch gekennzeichnet,**
**dass** in der zweiten Betriebsart der gesamte Informationsaustausch zwischen der Steuereinrichtung (14) und der Identifikationseinrichtung (12) über wenigstens eine NF-Frequenz erfolgt.

## Geänderte Patentansprüche

### Geänderte Patentansprüche gemäss Regel 137(2) EPÜ.

**1.** Zugangskontrollsystem (10) insbesondere für Fahrzeuge, mit einer zugangsseitigen elektronischen Steuereinrichtung (14), einer benutzerseitigen Identifikationseinrichtung (12) und Mitteln (16, 18) für eine drahtlose bidirektionale Kommunikation zwischen der zugangsseitigen Steuereinrichtung (14) und der benutzerseitigen Identifikationseinrichtung (12), wobei in einer ersten Betriebsart zum Aufwecken der Identifikationseinrichtung (12) wenigstens ein von der Steuereinrichtung (14) erzeugtes Wecksignal an die Identifikationseinrichtung (12) gesandt und in einer zweiten Betriebsart bei aufgeweckter Identifikationseinrichtung (12) Informationen zwischen der Steuereinrichtung (14) und der Identifikationseinrichtung (12) ausgetauscht werden,
**dadurch gekennzeichnet,**
**dass** in der ersten Betriebsart das von der Steuereinrichtung (14) erzeugte Wecksignal über wenigstens eine UHF-Frequenz (F2) an die Identifikationseinrichtung gesandt wird, wobei ein mit dem Wecksignal modulierter NF-Träger (F1) mit der UHF-Frequenz (F2) gemischt und das erhaltene Mischsignal (F12) an die Identifikationseinrichtung (12) gesandt wird.

**2.** Zugangskontrollsystem nach Anspruch 1,
**dadurch gekennzeichnet,**
**dass** als NF-Träger (F1) ein ASK-modulierter Träger vorgesehen ist.

**3.** Zugangskontrollsystem nach Anspruch 1,
**dadurch gekennzeichnet,**
**dass** als NF-Träger (F1) ein PSK-modulierter Träger vorgesehen ist.

**4.** Zugangskontrollsystem nach Anspruch 1,
**dadurch gekennzeichnet,**
**dass** als NF-Träger (F1) ein FSK-modulierter Träger vorgesehen ist.

**5.** Zugangskontrollsystem nach einem der vorhergehenden Ansprüche,
**dadurch gekennzeichnet,**
**dass** die Identifikationseinrichtung (12) Filtermittel (22) und Demodulationsmittel (24) zur Filterung und Demodulation des empfangenen Mischsignals (F12) sowie ein NF-Weckempfangsteil (26) umfasst, dem die durch die Filterung und Demodulation des Mischsignals (F12) erhaltene NF-Träger-Information zugeführt ist.

**6.** Zugangskontrollsystem nach Anspruch 5,
**dadurch gekennzeichnet,**
**dass** die Demodulationsmittel wenigstens einen elektrischen NF-Resonanzkreis (28) umfassen.

**7.** Zugangskontrollsystem nach Anspruch 6,
**dadurch gekennzeichnet,**
**dass** der elektrische NF-Resonanzkreis (28) eine Induktivität (L1) und einen dazu parallelen Kondensator (C1) umfasst.

**8.** Zugangskontrollsystem nach einem der vorhergehenden Ansprüche,
**dadurch gekennzeichnet,**
**dass** in der zweiten Betriebsart der Informationsaustausch zwischen der Steuereinrichtung (14) und der Identifikationseinrichtung (12) zumindest teilweise über wenigstens eine UHF-Frequenz (F2) erfolgt.

**9.** Zugangskontrollsystem nach Anspruch 8,
**dadurch gekennzeichnet,**
**dass** in der zweiten Betriebsart der gesamte Informationsaustausch zwischen der Steuereinrichtung (14) und der Identifikationseinrichtung (12) über wenigstens eine UHF-Frequenz (F2) erfolgt.

**10.** Zugangskontrollsystem nach einem der Ansprüche 1 bis 7,
**dadurch gekennzeichnet,**
**dass** in der zweiten Betriebsart der Informationsaustausch zwischen der Steuereinrichtung (14) und der Identifikationseinrichtung (12) zumindest teilweise über wenigstens eine NF-Frequenz erfolgt.

**11.** Zugangskontrollsystem nach Anspruch 10,
**dadurch gekennzeichnet,**
**dass** in der zweiten Betriebsart der gesamte Informationsaustausch zwischen der Steuereinrichtung (14) und der Identifikationseinrichtung (12) über wenigstens eine NF-Frequenz erfolgt.
